# FASCICULE DE BREVET EUROPEEN

(11) **EP 0 966 598 B1**
(45) Date de publication et mention de la délivrance du brevet: **15.05.2002**
(21) Numéro de dépôt: 98912561.2
(22) Date de dépôt: 27.02.1998
(51) Int. Cl.: F02D 11/10, F02D 41/06

(54) **PROCEDE DE CONTROLE DU PAPILLON D'UN MOTEUR THERMIQUE POUR VEHICULE AUTOMOBILE**
VERFAHREN ZUM REGELN DER DROSSELKLAPPE EINES VERBRENNUNGSMOTORS FÜR FAHRZEUGE
PROCESS FOR REGULATING THE THROTTLE VALVE OF AN INTERNAL COMBUSTION ENGINE FOR A MOTOR VEHICLE

(30) Priorité: 07.03.1997 FR 9702768
(43) Date de publication de la demande: 29.12.1999
(73) Titulaire: RENAULT, 92109 Boulogne-Billancourt (FR)
(72) Inventeur: BUBEL, Gérard, F-91650 Breuillet (FR); PAILLISSE, Rémi, F-75013 Paris (FR)
(74) Mandataire: Fernandez, Francis
(86) Numéro de dépôt international: FR9800385
(87) Numéro de publication internationale: WO9840616

(56) Documents cités:
- DE-A- 19 510 747
- US-A- 5 157 956
- US-A- 5 529 039
- PATENT ABSTRACTS OF JAPAN vol. 096, no. 011, 29 novembre 1996 & JP 08 193531 A (NIPPONDENSO CO LTD), 30 juillet 1996,
- PATENT ABSTRACTS OF JAPAN vol. 012, no. 409 (M-758), 28 octobre 1988 & JP 63 150445 A (NIPPON DENSO CO LTD), 23 juin 1988,
- PATENT ABSTRACTS OF JAPAN vol. 097, no. 010, 31 octobre 1997 & JP 09 151752 A (HITACHI CONSTR MACH CO LTD), 10 juin 1997,
- PATENT ABSTRACTS OF JAPAN vol. 018, no. 123 (M-1568), 28 février 1994 & JP 05 312067 A (KOKUSAN DENKI CO LTD), 22 novembre 1993,

## Description

L'invention concerne un procédé de contrôle du papillon d'un moteur thermique pour véhicule automobile, équipé d'un boîtier papillon des gaz motorisé et possédant une injection commandée électroniquement, ce contrôle étant effectué en particulier lors de la phase de démarrage.

L'objectif de l'invention est d'assurer un démarrage immédiat du moteur d'un véhicule, sans calage ni noyage, par une alimentation correcte en mélange air-essence, indépendamment de l'enfoncement de la pédale d'accélérateur par le conducteur. Lorsque ce dernier enfonce cette pédale, à partir de laquelle est commandé électroniquement le boîtier papillon, il provoque l'ouverture du papillon du circuit d'admission d'air, ce qui entraîne une augmentation du débit d'air admis dans le moteur.

Dans le cas d'une injection commandée par un calculateur électronique, selon une loi de commande établie par cartographie à partir du régime du moteur et de la pression dans le collecteur, l'ouverture du papillon génère une augmentation du débit d'air, qui désadapte la richesse du mélange air-essence pendant la phase de démarrage. Cette désadaptation de la richesse peut provoquer entre autres des calages du moteur.

Actuellement, la solution à ce problème est la préconisation du constructeur, sur le manuel d'utilisation du véhicule, invitant le client à démarrer sans toucher la pédale d'accélérateur. Par expérience, cette solution n'est pas fiable.

Pour résoudre ce problème de manière parfaitement fiable, l'invention propose d'empêcher l'ouverture du boîtier papillon quelle que soit la position de la pédale d'accélérateur, pendant la phase de démarrage du moteur.

Pour cela, l'objet de l'invention est un procédé de contrôle du papillon d'un moteur thermique pour véhicule automobile, à injection commandée par un calculateur électronique, équipé d'un boîtier papillon motorisé, placé dans le circuit d'admission d'air du moteur et dont l'ouverture est pilotée par le calculateur électronique en fonction de l'enfoncement de la pédale par le conducteur du véhicule, caractérisé en ce qu'il consiste à inhiber l'ouverture du boîtier papillon, quel que soit l'enfoncement de la pédale, pendant la phase de démarrage du moteur définie conjointement par l'arrêt du véhicule, l'entraînement du moteur par le démarreur et l'enfoncement de la pédale au-dessous d'un seuil de dénoyage prédéfini.

En plus de la protection contre les calages, l'invention permet de protéger le moteur des régimes élevés en départ à froid, occasionnés par un enfoncement important de la pédale d'accélérateur.

D'autres caractéristiques et avantages de l'invention apparaîtront à la lecture de la description du procédé, faite en relation avec les dessins joints dans lesquels :
- la figure 1 est une coupe schématique d'un boîtier papillon motorisé placé dans un circuit d'admission d'air d'un moteur ;
- la figure 2 est la courbe de variation de la consigne d'ouverture du papillon en fonction de l'information délivrée par la pédale d'accélérateur ;
- la figure 3 est la courbe de variation de la consigne d'ouverture du papillon pendant le démarrage, selon l'invention.

Dans le cas d'un moteur à combustion interne dont l'injection d'essence est pilotée par un calculateur électronique, en fonction de calibrations du régime moteur N et de la pression dans le collecteur, il est recommandé de ne pas toucher la pédale d'accélérateur pendant la phase de démarrage pour ne pas ouvrir le papillon. En effet, son ouverture engendre une augmentation du débit d'air provoquant une désadaptation de la richesse du mélange élaborée par le calculateur électronique.

L'invention propose donc d'inhiber l'ouverture du boîtier papillon motorisé dont l'ouverture est pilotée par le calculateur électronique de contrôle du moteur, ouverture provoquée par l'action du conducteur du véhicule sur la pédale d'accélérateur. Avec un tel boîtier, le conducteur n'agit pas directement sur le papillon en modifiant l'enfoncement de la pédale, mais la position de cette pédale, repérée par un potentiomètre placé sous la pédale, délivre une information d'angle de la pédale, en degrés, au calculateur, qui calcule et applique alors une consigne d'ouverture du papillon.

La figure 1 est une coupe schématique d'un boîtier papillon 2, placé dans le conduit d'admission d'air d'un moteur thermique, dans lequel le papillon 1 peut tourner autour d'un axe central δ de façon à laisser passer une quantité variable d'air. Le papillon est ouvert d'un angle absolu α, défini à partir d'une position initiale α₀ perpendiculaire à l'axe du conduit d'admission, cet angle α variant entre deux butées mécaniques qui font un angle αₘᵢₙ et αₘₐₓ respectivement avec α₀.

En phase de régulation de ralenti du moteur, la consigne d'ouverture du papillon doit être fixée à une valeur C_{RR} déterminée, pour assurer la régulation du régime au ralenti autour d'une valeur de consigne stable. Ainsi, le conducteur ouvre le boîtier papillon d'un angle correspondant à la consigne d'ouverture C_{BP}, qui varie dans la plage des valeurs allant de l'angle C_{RR} pour la régulation du ralenti à l'angle maximum αₘₐₓ, de sorte que la consigne absolue C d'ouverture du boîtier papillon est égale à la somme des consignes C_{RR} et C_{BP} :${\text{C = C}}_{\text{RR}} {\text{+ C}}_{\text{BP}}$

La figure 2 est la courbe de variation de la consigne d'ouverture C_{BP} du boîtier papillon due à l'enfoncement de la pédale d'accélérateur par le conducteur en fonction de l'angle α_{P} de la pédale en degrés, traduisant cet enfoncement. En l'absence du procédé de contrôle selon l'invention, c'est une droite, dessinée en traits pointillés, traduisant la proportionnalité entre l'ouverture du boîtier papillon et l'enfoncement de la pédale se traduisant par la consigne obtenue. Le procédé de contrôle du moteur selon l'invention consiste à maintenir à une valeur nulle la consigne d'ouverture C_{BP} du papillon, quelle que soit l'action du conducteur sur la pédale, jusqu'au démarrage du moteur.

Cette inhibition de la consigne d'ouverture C_{BP}, par le client, du boîtier papillon est rendue possible grâce au boîtier papillon motorisé, qui permet de désolidariser totalement la pédale d'accélérateur du papillon des gaz.

C'est pourquoi la courbe en trait plein qui est, selon l'invention, la courbe de variation de la consigne d'ouverture C_{BP} du papillon a une valeur nulle de l'instant initial t₀ jusqu'au démarrage du moteur à l'instant t_{d}. A partir du démarrage, la pédale d'accélérateur, qui est enfoncée alors d'un angle α_{pd}, retrouve son autorité sur le papillon et la courbe de C_{BP} devient une droite traduisant la reprise en compte progressive de l'angle αₚ de la pédale. Dans le cas particulier décrit sur cette figure, la courbe va jusqu'à une valeur maximale de l'ouverture αₘₐₓ pour un enfoncement maximum de la pédale, "pied à fond".

Le démarrage du moteur est considéré comme atteint à l'instant t_{d} quand son régime est supérieur à un seuil fixé par calibration et qu'il tourne effectivement en autorotation depuis une durée supérieure aussi à un seuil calibrable.

Les conditions d'inhibition de l'ouverture du papillon par l'action du conducteur sont les suivantes :
- le véhicule doit être arrêté ;
- le moteur est entraîné par le démarreur et lui seul après la mise sous contact ;
- la consigne pédale délivrée au calculateur électronique, en fonction de l'enfoncement réel de la pédale d'accélérateur par le conducteur, doit être inférieure à un seuil dit de dénoyage.

Cette dernière condition signifie, qu'en cas de noyage du moteur, le conducteur est informé qu'il est nécessaire, pour dénoyer le moteur, d'enfoncer à fond la pédale d'accélérateur, ce qui entraîne la coupure de l'injection électronique du carburant.
Cette possibilité de dénoyage doit être maintenue pour le conducteur, de sorte que le papillon doit pouvoir être ouvert en cas d'enfoncement maximum de la pédale d'accélérateur.

Le moteur est considéré comme entraîné par le démarreur si les deux observations suivantes sont vraies simultanément :
- le régime moteur est inférieur à un seuil calibrable, de l'ordre de 300 tours/minute par exemple. Au delà de ce seuil, il est en autorotation ;
- le moteur est en autorotation depuis une durée inférieure à un seuil calibrable, de l'ordre de quelques secondes.

Dès qu'une des conditions citées auparavant n'est plus remplie, la pédale d'accélérateur retrouve son autorité sur l'ouverture du papillon des gaz. Le retour à la pleine autorité de la pédale est progressif pour laisser au conducteur le temps de relever le pied, s'il avait enfoncé la pédale, et éviter une trop forte envolée de régime correspondant à l'enfoncement de la pédale provoquant un fort débit d'air dans le collecteur. Cette progressivité est assurée par un pourcentage appliqué à l'angle α_{P} de la pédale qui croît de 0 à 100 % dès qu'une des conditions d'application de l'interdiction d'ouverture n'est plus satisfaite. Dans ce cas, la consigne d'ouverture C_{BP} du papillon peut être égale au produit de l'angle α_{P} de la pédale, transmis au calculateur électronique à partir de l'enfoncement de la pédale voulu par le conducteur, multiplié par un pourcentage x% variant de 0 à 100 % selon l'équation C_{BP} = α*x%. Selon une variante de calcul, la consigne d'ouverture peut être égale au produit précédent divisé par la valeur maximale αₘₐₓ de l'ouverture du papillon, dans le but de formater cet angle, selon l'équation suivante :${\text{C}}_{\text{BP}} {\text{= [α}}_{\text{P}} {\text{* x %]/α}}_{\text{max}} \text{.}$

La figure 3 est la courbe de variation de la consigne d'ouverture C_{BP} du papillon pendant la phase de démarrage, selon le procédé de contrôle de l'invention. Entre l'instant initial t₀ et l'instant t_{d} où le moteur est considéré comme étant en autorotation, la consigne d'ouverture C_{BP} du papillon est nulle quelle que soit la valeur de l'angle α_{P} de la pédale envoyée au calculateur en fonction de l'enfoncement de la pédale par le conducteur, sauf en cas de pied à fond sur la pédale pour dénoyer le moteur.

Au delà de l'instant t_{d}, la consigne d'ouverture C_{BP} progressivement augmente, de façon linéaire jusqu'à atteindre la valeur correspondant à l'enfoncement de la pédale d'accélérateur qui retrouve alors la totalité de son autorité sur le papillon. L'instant tᵣ correspond à un relevé du pied du conducteur, qui entraîne une remontée de la pédale à sa position neutre. La courbe en trait plein est la courbe de variation du régime N du moteur et la courbe en traits interrompus est la courbe de variation de l'enfoncement Eₚ de la pédale.

Ainsi, l'invention a pour avantage de maintenir nulle l'ouverture du papillon provoquée par le conducteur tant que le démarrage du moteur ne s'est pas produit, afin précisément de ne pas le perturber, et de donner cependant au conducteur la possibilité d'ouvrir le papillon sur des forts enfoncements de pédale, dans le but d'atteindre la zone de dénoyage associée à la coupure d'injection.

## Revendications

1. Procédé de contrôle du papillon d'un moteur thermique pour véhicule automobile, à injection commandée par un calculateur électronique, équipé d'un boîtier papillon motorisé (2), placé dans le circuit d'admission d'air et dont l'ouverture est pilotée par le calculateur électronique en fonction de l'enfoncement de la pédale d'accélérateur par le conducteur du véhicule, **caractérisé en ce qu'**il consiste à inhiber la consigne d'ouverture (C_{BP}) du boîtier papillon due à l'enfoncement de la pédale, quel que soit cet enfoncement, pendant la phase de démarrage du moteur définie conjointement par l'arrêt du véhicule, l'entraînement du moteur par le démarreur et l'enfoncement de la pédale au-dessous d'un seuil de dénoyage prédéfini, de telle sorte que la consigne absolue (C) d'ouverture du boîtier papillon délivrée par le calculateur électronique, qui est la somme de la consigne d'ouverture (C_{RR}) en régulation du régime de ralenti du moteur et de la consigne (C_{BP}) due à l'enfoncement de la pédale, est égale à la consigne (C_{RR}) en régulation de ralenti jusqu'au démarrage du moteur.

2. Procédé de contrôle selon la revendication 1, **caractérisé en ce que** la condition d'entraînement du moteur par le démarreur est remplie si les deux observations suivantes sont vérifiées :
- le régime moteur (N) est inférieur à un seuil calibrable, au-delà duquel le moteur est en autorotation ;
- le moteur est en autorotation depuis une durée inférieure à un seuil calibrable.

3. Procédé de contrôle selon la revendication 2, **caractérisé en ce qu'**un enfoncement maximum de la pédale d'accélérateur annule l'inhibition de l'ouverture du boîtier papillon, autorisant l'admission d'air dans le collecteur avant l'instant (t_{d}) du démarrage du moteur.

4. Procédé de contrôle selon la revendication 3, **caractérisé en ce que** la consigne d'ouverture (C_{BP}) du boîtier papillon, due à l'enfoncement (E_{P}) de la pédale d'accélérateur par le conducteur, est égale au produit de l'angle (α_{P}) de la pédale , transmis au calculateur électronique à partir de l'enfoncement (E_{P}) de la pédale, par un pourcentage (x %) variant de 0 à 100, selon l'équation :${\text{C}}_{\text{BP}} {\text{= α}}_{\text{P}} \text{*x%}$

5. Procédé de contrôle selon la revendication 3, **caractérisé en ce que** la consigne d'ouverture (C_{BP}) du boîtier papillon, due à l'enfoncement (Eₚ) de la pédale d'accélérateur par le conducteur, est égale au produit de l'angle (α_{P}) de la pédale , transmis au calculateur électronique à partir de l'enfoncement (Eₚ) de la pédale, par un pourcentage (x %) variant de 0 à 100, divisé par la valeur maximale (αₘₐₓ) de l'ouverture du papillon :${\text{C}}_{\text{BP}} {\text{= (α}}_{\text{P}} {\text{* x %)/α}}_{\text{max}}$

## Patentansprüche

1. Verfahren zur Steuerung der Drosselklappe eines Verbrennungsmotors für Kraftfahrzeuge, der eine durch einen elektronischen Rechner gesteuerte Einspritzanordnung aufweist, sowie ein motorisch verstellbares Drosselklappengehäuse (2), das im Lufteinlasskreis eingesetzt ist und dessen Öffnung durch den elektronischen Rechner als Funktion der Betätigung des Gaspedals, die vom Fahrer des Fahrzeugs verursacht wird, gesteuert wird, **dadurch gekennzeichnet, dass** es darin besteht, den Öffnungswert (C_{BP}) des Drosselklappengehäuses während der Betätigung des Gaspedals zu unterdrücken, unabhängig davon, wie stark die Betätigung ist, während der Startphase des Motors, die definiert ist durch das Zusammentreffen von Fahrzeugstillstand, Antrieb des Motors durch den Anlasser und Betätigung des Gaspedals unterhalb eines vorgegebenen Schwellwertes der Abmagerung, derart, dass der Absolutwert der Öffnung (C) des Drosselklappengehäuses, der vom elektronischen Rechner stammt und der die Summe aus dem Öffnungswert (C_{RR}) bei der Regelung der Leerlaufdrehzahl des Motors und aus dem Wert (C_{BP}) der Stellung des Gaspedals ist, gleich ist dem Wert (C_{RR}) bei der Regelung des Leerlaufs bis zum Start des Motors.

2. Verfahren zur Steuerung nach Anspruch 1, **dadurch gekennzeichnet, dass** die Bedingung des Antriebs des Motors durch den Anlasser erfüllt ist, wenn die beiden folgenden Tatsachen vorliegen:
- die Motordrehzahl N liegt unterhalb eines einstellbaren Schwellwertes, oberhalb dessen der Motor selbständig läuft;
- der Motor läuft selbständig während einer Dauer, die unterhalb eines einstellbaren Schwellwertes liegt.

3. Verfahren zur Steuerung nach Anspruch 2, **dadurch gekennzeichnet, dass** ein maximales Betätigen des Gaspedals die Unterdrückung der Öffnung des Drosselklappengehäuses aufhebt und eine Zufuhr von Luft in das Ansaugrohr vor dem Zeitpunkt (t_{d}) des Motorstarts ermöglicht.

4. Verfahren zur Steuerung nach Anspruch 3, **dadurch gekennzeichnet, dass** der Öffnungswert (C_{BP}) des Drosselklappengehäuses, der die Betätigung (E_{P}) des Gaspedals durch den Fahrer darstellt, gleich ist dem Produkt aus dem Winkel (α_{P}) des Gaspedals, der dem elektronischen Rechner ausgehend von der Betätigung (E_{P}) des Gaspedals übermittelt wird, und aus einem Prozentsatz (x%), der zwischen 0 und 100% variiert, gemäss der Gleichung:${\text{C}}_{\text{BP}} {\text{= α}}_{\text{P}} \text{*x%}$

5. Verfahren zur Steuerung nach Anspruch 3, **dadurch gekennzeichnet, dass** der Öffnungswert (C_{BP}) des Drosselklappengehäuses auf grund der Betätigung (E_{P}) des Gaspedals durch den Fahrer gleich ist dem Produkt aus dem Winkel (α_{P}) des Gaspedals, der dem elektronischen Rechner ausgehend von der Betätigung (E_{P}) des Gaspedals übermittelt wird, und aus einem Prozentsatz (x%), der zwischen 0 und 100% variiert, geteilt durch den Maximalwert (αₘₐₓ) der Öffnung der Drosselklappe:${\text{C}}_{\text{BP}} {\text{= (α}}_{\text{P}} {\text{*x%)/α}}_{\text{max}}$

## Claims

1. A method for the control of the throttle valve of a thermal engine for a motor vehicle, with injection controlled by an electronic computer, equipped with a motor-driven throttle valve housing (2) disposed in the air intake circuit, whose opening is driven by the electronic computer as a function of the depression of the accelerator pedal by the vehicle driver, **characterised in that** it consists in inhibiting the opening command (C_{BP}) of the throttle valve housing as a result of the depression of the pedal, whatever this depression, during the starting phase of the engine defined jointly by the stoppage of the vehicle, the actuation of the engine by the starter and the depression of the pedal below a predetermined depression threshold, such that the absolute command (C ) for the opening of the throttle valve housing supplied by the electronic computer, which is the sum of the opening command (C_{RR}) during regulation of the engine idling speed and the command (C_{BP}) due to the depression of the pedal, is equal to the command (C_{RR}) during regulation of idling up to the starting of the engine.

2. A control method as claimed in claim 1, **characterised in that** the condition of actuation of the engine by the starter is satisfied if the following two events are verified:
- the engine speed (N) is lower than a threshold which can be calibrated, beyond which the engine is in auto-rotation;
- the engine is in auto-rotation for a period lower than a threshold that can be calibrated.

3. A control method as claimed in claim 2, **characterised in that** the maximum depression of the accelerator pedal cancels out the inhibition of the opening of the throttle valve housing, enabling the intake of air into the manifold before the instant (t_{d}) of starting of the engine.

4. A control method as claimed in claim 3, **characterised in that** the throttle valve opening command (C_{BP}) due to the depression (Eₚ) of the accelerator pedal by the driver is equal to the product of the angle (αₚ) of the pedal, transmitted to the electronic computer from the depression (Eₚ) of the pedal, multiplied by a percentage (x%) varying from 0 to 100, according to the equation:${\text{C}}_{\text{BP}} {\text{= α}}_{\text{p}} \text{* x%.}$

5. A control method as claimed in claim 3, **characterised in that** the throttle valve opening command (C_{BP}) due to the depression (Eₚ) of the accelerator pedal by the driver is equal to the product of the angle (αₚ) of the pedal, transmitted to the electronic computer from the depression (Eₚ) of the pedal, multiplied by a percentage (x%) varying from 0 to 100, divided by the maximum value (αₘₐₓ) of the opening of the throttle valve:${\text{C}}_{\text{BP}} {\text{= (α}}_{\text{p}} {\text{∗ x%)/ α}}_{\text{max}} \text{.}$
